# EUROPÄISCHE PATENTSCHRIFT

(11) **EP 0 191 809 B1**
(45) Veröffentlichungstag und Bekanntmachung des Hinweises auf die Patenterteilung: **28.12.1988**
(21) Anmeldenummer: 85903994.3
(22) Anmeldetag: 06.08.1985
(51) Int. Cl.: B65H 19/22

(54) **VORRICHTUNG ZUM AUFWICKELN EINER ZUGEFÜHRTEN WARENBAHN**
DEVICE FOR WINDING SHEET-LIKE MATERIAL
DISPOSITIF D'ENROULEMENT D'ARTICLES EN BANDES

(30) Priorität: 10.08.1984 DE 3429463; 10.08.1984 DE 3429462
(43) Veröffentlichungstag der Anmeldung: 27.08.1986
(73) Patentinhaber: Schnell, Heinrich, D-69412 Eberbach (DE)
(72) Erfinder: Schnell, Heinrich, D-69412 Eberbach (DE)
(86) Internationale Anmeldenummer: EP8500398
(87) Internationale Veröffentlichungsnummer: WO8601186

(56) Entgegenhaltungen:
- EP-A- 0 019 228
- DE-A- 1 499 125
- DE-A- 2 425 554
- DE-A- 2 844 519
- DE-A- 3 033 765
- DE-B- 1 574 426
- FR-A- 2 168 046
- US-A- 2 332 371
- US-A- 2 599 942
- US-A- 2 670 152
- US-A- 2 950 873
- US-A- 3 167 268
- US-A- 3 633 840
- US-A- 4 000 863
- US-A- 4 040 574

## Beschreibung

Die Erfindung betrifft eine Vorrichtung zum Aufwickeln einer kontinuierlich zugeführten, flexiblen Warenbahn auf einzeln nacheinander zugeführte Wickelkerne mit einer Anwickelwalze, über deren Umfang die Warenbahn eingeführt wird, und einer Fertigwickelwalze, die beide gleichsinnig mit gleicher Umfangsgeschwindigkeit angetrieben werden, mit einem Kernmagazin, mit einem Kernübergeber, durch den ein jeweils im Kernmagazin bereitgestellter Kern in eine Anwickelposition in Umfangsberührung mit der Anwickelwalze gebracht wird, mit einem Wickelführer, durch den ein angewickelter Wickel in eine Fertigwickelposition in Umfangsberührung mit der Fertigwickelwalze gebracht wird, mit einem Messerapparat zum Durchtrennen der Warenbahn, der auf einen zwischen der Anwickelwalze und der Fertigwickelwalze gespannt geführten Funktionsabschnitt der Warenbahn ansetzbar ist, mit einer der Anwickelwalze zugeordneten Einrichtung zum Festlegen des Anfangs eines neuen Warenbahnabschnittes um einen neuen Wickelkern, welcher eine lose drehbar gelagerte Umschlingwalze aufweist, die aus einer zurückgezogenen unwirksamen, auf der dem Kernmagazin abgekehrten Seite des Funktionsabschnittes gelegenen Ruhestellung in eine Umschlingstellung schwenkbar ist, in der sie den Funktionsabschnitt zu einer Umschlingung des anzuwickelnden Wikkelkerns um mehr als 180 Grad umlenkt, und mit einem Wendeschläger, der eine sich über die ganze Warenbahnbreite erstreckende Wendekante hat und aus einer zurückgezogenen unwirksamen Ruhestellung kurzzeitig in eine Wendestellung verstellbar ist, in der er in Verlängerung der Umschlingung des anzuwickelnden Wickelkerns die Warenbahn in den Spalt zwischen der Anwikkelwalze und dem anzuwickelnden Wickelkern einkeilend schlägt und dabei synchronisiert zum Messerapparat betätigt wird, so dass er auf einen Anfangsabschnitt des gerade abgetrennten neuen Warenbahnabschnitts einwirkt.

Bei solchen Vorrichtungen ist es wichtig, dass der neue Anfang des Warenbahnabschnittes im neuen Wickelkern festgelegt wird, ohne dass dazu die kontinuierliche Warenbahnzufuhr unterbrochen werden muss. Zu diesem Zweck wird durch den Wendeschläger der Anfang des Warenbahnabschnittes umgefaltet, unter die Umschlingung des neuen Wickelkerns geschoben, und dabei sofort zwischen der Warenbahn und dem Wickelkern festgeklemmt. Der über die Faltkante hinausstehende Anfangsabschnitt wird im Zuge der weiteren Drehbewegung des Wickelkerns mit eingezogen und liegt dann fest am Wickelkern.

Bei einer aus der US-PS 4 000 863 vorbekannten Vorrichtung dieser Art sind zwei Anwickelwalzen und eine Fertigwickelwalze vorgesehen. Der Wickel wird zunächst auf der ersten Anwikkelwalze angewickelt, dann in eine Position übergeben, in der er mit der ersten und zweiten Anwickelwalze in Antriebskontakt steht, und dann in eine dritte Position übergeben, in der er mit der zweiten Anwickelwalze und der Fertigwickelwalze in Antriebskontakt steht.

Die Umschlingwalze besteht aus mehreren koaxial aufgereihten Walzen, die an einem gemeinsamen Träger gelagert sind, der in Ruhestellung unterhalb des Zwischenraums zwischen den beiden Anwickelwalzen steht und in Funktionsstellung durch diesen Zwischenraum hindurch nach oben fährt. Der Wendeschläger ist in einer gesonderten Vorrichtung, etwa in Richtung der Tangente der Anwickelwalze, verschieblich gelagert.

Aufgabe der Erfindung ist es, eine Vorrichtung der eingangs genannten Art so auszugestalten, dass der Wickelkernwechsel mit möglichst geringem Aufwand schnell und betriebssicher durchführbar ist.

Die Lösung dieser Aufgabe ist im Kennzeichen des Anspruchs 1 angegeben.

Die Betätigung des Wendeschlägers synchron zur Betätigung des Messerapparates wird auf sehr einfache und betriebssichere Weise möglich durch eine Ausgestaltung nach Anspruch 2.

Damit der Hefter unabhängig von Unregelmässigkeiten am Aussenumfang der Wickelkerne stets eine Umschlingstellung einnimmt, die der Funktion des Hefters optimal gerecht wird, dienen Anlagerollen, die Gegenstand des Anspruchs 3 sind.

Eine bevorzugte Ausgestaltung der Übergabeanordnung ist Gegenstand des Anspruchs 4. Die Übergabeanordnung ist vorteilhaft, weil sie nur einen zusätzlichen Schlitten mit Schlittenführung erfordert und der Kernübergeber an der Übergabeanordnung mitbeteiligt ist, so dass der Kernübergeber den Wickelkern vom Kernmagazin über die Anwickelposition bis zur Fertigwickelposition tragen kann.

Eine einfach ausgestaltete Handhabung der Wickelkerne, ins besondere auch in der Fertigwickelstellung, ist Gegenstand der Ansprüche 5 bis 8.

Die Erfindung wird nun anhand der beigefügten Zeichnung näher erläutert.

In der Zeichnung zeigt:
Figur 1 die an den Wickelkernen und an den Wickeln angreifenden Teile in einer Funktionsstellung beim Fertigwickeln des dargestellten Wickels,
Figur 2 die Teile aus Figur 1 in einer Funktionsstellung, kurz bevor der Wickel fertig gewickelt ist,
Figur 3 die Teile aus Figur 1, beim Abschneiden der Tuchbahn und Festlegen des Anfangs des Tuchbahnabschnittes um den neuen Wickelkern,
Figur 4 die Teile aus Figur 1 beim Abwerfen des fertigen Wickels und Anwickeln des neuen Wickels,
Figur 5 die Teile aus Figur 1 nach erfolgter Übergabe des angewickelten Wickels in die Fertigwickelposition,
Figur 6 die Teile aus Figur 1, nachdem der Kernübergeber den angewickelten Wickel an den Wickelführer abgegeben hat, zurückgeschwenkt ist und einen bereitgestellten Wickelkern im Kernmagazin aufgenommen hat,
Figur 7 eine Wickelvorrichtung in der Stellung der Teile nach Figur 1, teilweise aufgebrochen und von vorn gesehen,
Figur 8 den durch die strichpunktierte Linie VIII abgegrenzten Teil aus Figur 7, jedoch von hinten gesehen, vergrössert und mit weiteren Details,
Figur 9 den durch die strichpunktierte Linie IX aus Figur 7 abgegrenzten Teil, vergrössert und mit weiteren Details,
Figur 10 die Ansicht gemäss dem Pfeil X aus Figur 7,
Figur 11 den Schnitt gemäss den Pfeilen XI aus Figur 7,
Figur 12 die Teilansicht gemäss dem Pfeil XII aus Figur 7,
Figur 13 den Kernübergeber und zwar unter A von der Seite gesehen, entsprechend dem Pfeil XIII A, und unter B von vorn gesehen, entsprechend dem Pfeil XI B,
Figur 14 den Hefterhebel, und zwar unter A im Schnitt gemäss Pfeil XIV B und unter B in Seitenansicht gemäss Pfeil XIV A,
Figur 15 Teile des Wickelführers, und zwar unter A in der Ansicht gemäss dem Pfeil XV A und unter B in der Ansicht gemäss dem Pfeil XV B, teilweise aufgebrochen
Figur 16 ein Steuerungsdiagramm und
Figur 17 eine Wickelwalze mit innerhalb der Walze angeordnetem Antrieb im Schnitt.

In der Zeichnung sind Teile, die doppelt ausgeführt sind und die beidseitig am Wickel angeordnet sind, mit der gleichen Bezugsziffer bezeichnet, und zwar mit A das nach Figur 7 linksgelegene Teil und mit B das nach Figur 7 rechtsgelegene Teil. Diese Teile sind, soweit nicht anders beschrieben oder dargestellt, spiegelsymmetrisch zueinander ausgebildet.

In der Zeichnung ist mit 1 die der Übersicht halber nur in einigen Figuren eingezeichnete, kontinuierlich zugeführte, flexible Warenbahn bezeichnet, die zum Beispiel eine Tuchbahn sein kann. Die Anwickelwalze 2 und die Fertigwickelwalze 3 sind achsparallel zueinander gelagert, haben gleichen Durchmesser und werden mit gleicher Umfangsgeschwindigkeit und gleichsinnig umlaufend von Antriebsmotoren 4 und 5 angetrieben. Die Fertigwickelwalze 3 ist stationär im Maschinengestell 6 gelagert. Die Anwickelwalze 2 ist auf einer Schlittenführung 8 geradlinig, verschieblich gelagert. Zu der Schlittenführung gehören eine am Maschinengestell 6 befestigte Zahnstange 9 A, B, eine Schienenführung 10 A, B, und ein Schlitten 11 A, B. Der Schlitten wird angetrieben von einem Antriebsmotor 24, der auf dem Schlitten 11 A gelagert ist und ein Ritzel 29 A antreibt, das in der Zahnstange 9 A kämmt. Ausserdem treibt das Ritzel 29 A ein Zahnrad 13 A. Das Zahnrad 13 A sitzt mit einem Zahnrad 13 B drehsteif auf der Welle 12, die auf dem Schlitten 11 A, B gelagert ist. Das Zahnrad 13 B kämmt über das lose drehbar gelagerte Zahnrad 29 B mit der Zahnstange 9 B. Die beiden Endstellungen der Schlittenbewegung sind in Figur 6 und in Figur 1 gezeichnet.

Oberhalb der Anwickelwalze 2 ist ein Kernmagazin 14 unverdrehbar aber axial verschieblich auf dem festmontierten Lagerrohr 86 angeordnet. Das Kernmagazin weist einen Kernschacht 15 A, B auf. Dieser Kernschacht erstreckt sich vertikal und hat Führungen für beide Enden rohrförmiger Wickelkerne 16 bis 20, die formschlüssig, mit Spiel einzeln übereinander in den Kernschacht 15 A, B passen. Der Wickelkern ist an beiden Enden offen und hohl.

Mit 21 A, B ist ein Zuteiler bezeichnet, der in einem Lager 35 A, B schwenkbar gelagert ist. Ausserdem ist eine Sperrklappe 22 A, B schwenkbar in einem Lager 23 A, B gelagert. Der Zuteiler 21 A, B wird gegen Schwerkraft und die Sperrklappe 22 A, B gegen Federkraft von einem Kernübergeber 67 betätigt.

In der in Figur 1 gezeichneten Anwickelstellung des Schlittens besteht zwischen der Fertigwickelwalze 3, und der Anwickelwalze 2 ein Abstand, der von einem zugeführten Warenbahnabschnitt überspannt wird. Dieser Warenbahnabschnitt wird Funktionsabschnitt 26 genannt.

Unterhalb dieses Funktionsabschnittes ist ein Messerapparat 27 angeordnet. Der Messerapparat besteht aus einem Messerbalken 28, der beidseitig mit hydraulischen Zylindern 30 A, B vertikal höhenverstellbar geführt ist.

Die beiden Zylinder 30 A, B sind synchronisiert über zwei Zahnräder 42 A, B, die drehsteif auf einer Welle 41 stecken. Die Zahnräder 42 A, B kämmen mit Zahnstangen 43 A, B. Die Zahnstangen 43 A, B sind an den Zylindern 30 A, B befestigt.

An dem Messerbalken 28 ist eine Reihe 31 von Messerscheiben gelagert, die sich über die ganze maximale Breite einer zu verarbeitenden Warenbahn erstreckt. Die Messerscheiben dieser Reihe 31 werden über einen Seiltrieb 32 von einem Motor 33 umlaufend angetrieben. Die umlaufenden Schneiden der Messerscheiben bilden eine nach oben gerichtete Schneide. Der Messerapparat 27 ist in Figur 1 und 7 in seiner nach unten abgesetzten wirkungslosen Ruhestellung gezeichnet. In Figur 3 ist er in seiner hochgefahrenen Schneidstellung gezeichnet, in der er mit den Schneiden seiner Messerscheiben die gespannte Warenbahn 1 im Funktionsabschnitt 26 durchtrennt.

Unterhalb des Funktionsabschnittes 26 ist ein Hefter 40 angeordnet, der dazu dient, den neuen Anfang eines Tuchbahnabschnittes an einem neuen Wickelkern, der angewickelt werden soll, festzulegen. Der Hefter sitzt drehfest auf einer drehbaren Hefterhohlwelle 56. Die Hefterhohlwelle 56 ist koaxial zur Welle 41 drehbar gelagert. Ein hydraulischer Zylinder 44 A, B treibt über eine Gelenkhebelkombination 60, die mit einer Keilbüchse 34 A, B drehfest an die Hefterhohlwelle 56 angeschlossen ist, die Hefterhohlwelle 56 zu Schwenkbewegungen. Zu der Gelenkhebelkombination 60 gehört der Gelenkhebel 62 A, B. Auf der Hefterhohlwelle 56 steckt drehfest aber axial verschieblich der Hefter 40. Der Hefter wird von Hand axial verschoben entsprechend der Arbeitsbreite.

Bei jedem Heftzyklus dreht sich die Hefterhohlwelle 56 um einen Winkelbereich 45 um mehr als 180 Grad hin und her. Der Hefter 40 besteht aus vier unter sich gleichartig ausgebildeten Hefterelementen 46 bis 49. Jedes der Hefterelemente ist spiegelsymmetrisch zu einer nur für das Hefterelement 46 in Figur 7 eingezeichneten Spiegelsymmetrieebene 50 ausgebildet. Alle Hefterelemente sitzen auf der gleichen Hefterhohlwelle 56 und bewegen sich also synchron. Die vier Hefterelemente 46 bis 49 erstrecken sich über die Breite der zu verarbeitenden Warenbahn. Für eine breitere Warenbahn können auch noch mehr Hefterelemente aufgesteckt werden. Für schmälere Warenbahnen genügen weniger Hefterelemente. Das in Figur 11 sichtbare Hefterelement 46 weist einen Hefterarm 51 auf, der drehfest mit der Hefterhohlwelle 56 verbunden ist und an dem, belastet durch eine Zugfeder 57, ein Wendeschläger 52 schwenkbar gelagert ist. Der Wendeschläger 52 weist eine abgerundete Wendekante 53 auf. Die Wendekanten der Wendeschläger aller Hefterelemente 46 bis 49 erstrecken sich über die ganze Breite der Warenbahn 1. Der Wendeschläger 52 weist ausserdem eine Betätigungsschulter 54 auf, die sich in der in Figur 3 gezeichneten Umschlingungsstellung des Hefters in der Bahn einer Betätigungsgegenschulter 55 des Messerapparates befindet. Ausserdem ist an dem Hefterarm 51 ein Schwinghebel 61 mit zwei Anlagerollen 64 und 65 schwenkbar gelagert. Die Anlagerollen sind drehbar gelagert. Am freien Ende des Hefterarms istdie Umschlingwalze 105 drehbar gelagert.

Auf dem Schlitten 11 ist schwenkbar der Kernübergeber 67 gelagert. Zu dem Kernübergeber 67 gehört eine hohle Kernübergeberwelle 68, die koaxial und drehbar zur Welle 12 gelagert ist. Auf der Kernübergeberwelle 68 ist drehsteif aber axial verschieblich der Kernübergeberhebei 72 A, B angeordnet. Die axiale Verschiebung des Kernübergeberhebels erfolgt entsprechend der Arbeitsbreite. Mit 69 A, B ist ein hydraulischer Zylinder bezeichnet, der über eine Gelenkhebelkombination 70 A, B an eine Keilbuchse 78 A, B gekoppelt ist. Die Keilbuchse 78 A, B sitzt drehsteif auf der Kernübergeberwelle 68.

In der einen Endstellung der Schwenkbewegung ist der Kernübergeber 67 in Figur 5 und in der anderen Endstellung der Schwenkbewegung in Figur 11 gezeichnet. Am freien Ende des Kern- übergeberhebels 72 A, B ist eine Kernaufnahme 73 A, B angeordnet.

Die Kernaufnahme weist, wie aus Figur 13 ersichtlich, einen Hydraulikzylinder 74 A, B auf, der einen Wickeldorn 75 A, B in Pfeilrichtung 76 verschiebt, so dass er in seiner einen in Figur 13 B gezeichneten Stellung in das hohle Ende eines angrenzenden Wickelkerns 20 eingreift und in seiner zurückgezogenen Stellung nicht in den Wickelkern eingreift und diesen freigibt. Der Dorn 75 A, B ist in Kugellagern 77 drehbar gelagert.

Oberhalb der Fertigwickelwalze 3 ist ein Wikkelführer 80 angeordnet. Der Wickelführer besteht aus einer langgestreckten Wickelführerschiene 81 A, B, die an ihrem oberen Ende schwenkbar in einem Schwenklager 82 A, B gelagert ist. Das Schwenklager 82 A, B ist stationär am Maschinengestell 6 befestigt. Die Schwenkbewegung der Wickelführerschiene 81 A, B wird angetrieben durch einen Hydraulikzylinder 102 A, B, der an einen Gegenhebel 90 A, B angelenkt ist. Der Gegenhebel 90 A, B ist drehsteif mit der Wikkelführerschiene 81 A, B verbunden. Zur Synchronisation der gegenüberliegenden Seite dient die Distanzstange 89 A, B, die über den Hebel 88 A, B die Welle 87 antreibt, die koaxial in dem stationär montierten Lagerrohr 86 gelagert ist. Die Wickelführerschiene 81 A, B erstreckt sich geradlinig, und auf ihr ist ein Wickelführerschlitten 83 A, B bis an einen unteren Anschlag frei verschieblich, gelagert. An dem Wickelführerschlitten ist eine Kernaufnahme 84 A, B angeordnet. Diese ist als hydraulisch betätigbarer Wickeldorn ausgebildet, der, wie aus Figur 15 B ersichtlich, durch einen Hydraulikzylinder 85 A, B betätigt werden kann und aus seiner in Figur 15 B gezeichneten herausgefahrenen Stellung, in der er in einen Wickelkern eingreifen kann, in eine zurückgezogene wirkungslose Stellung verschiebbar ist.

Die beschriebenen Wellen und Achsen von Drehlagern erstrecken sich, soweit im Text nicht ausdrücklich anderes gesagt ist, parallel zu einander, also parallel zu den Achsen der Anwickelwalze 2 und der Fertigwickelwalze 3, beziehungsweise senkrecht zu den Zeichenebenen der Figuren 1 bis 6 und 11.

Die Funktionsweise der Vorrichtung wird nun insbesondere anhand der Figuren 1 bis 6 erläutert, worin Teile in der Ansicht gemäss Figur 11 aber in verschiedenen Funktionsstellungen herausgezeichnet sind.

Nach Figur 1 ist der Wickel 100 fast vollständig aufgewickelt. Der Wickelkern 101 dieses Wickels ist im Wickelführer 80 geführt, dessen Schlitten 83 A, B, dem zunehmenden Durchmesser des Wickel 100 folgend, in der Wickelführerschiene 81 A, B nach oben geglitten ist. Der Wickel stützt sich auf der Fertigwickelwalze 3 ab und wird durch diese umlaufend angetrieben und zieht dabei die Warenbahn 1 nach.

Der Schlitten 11 A, B befindet sich in seiner, bezogen auf die Figur 1, nach rechts versetzten Anwickelstellung. Der Abstand zwischen der in Anwickelstellung, gemäss Figur 1, befindlichen Anwickelwalze 2 und der Fertigwickelwalze 3 ist grösser als der Durchmesser eines nur angewikkelten Wickels zuzüglich der in Förderrichtung der Warenbahn gemessenen Arbeitsbreite des Messerapparates. Der Messerapparat 27 befindet sich in seiner nach unten abgesenkten funktionslosen Ruhestellung. Der Hefter 40 befindet sich in seiner nach unten geschwenkten Ruhestellung, und der Kernübergeber 67 ist nach oben in Richtung auf das Magazin geschwenkt und mit einem neuen Wickelkern 104 beladen.

Sobald der Wickel 100 gefüllt ist, erfolgt ein Steuerbefehl, der nachfolgend zu beschreibende Vorgänge auslöst. Zunächst schwenkt der Kernübergeber 67 in die in Figur 2 gezeichnete Anwickelstellung, in der der neue Wickelkern 104 den Funktionsabschnitt 26 (siehe Fig. 1) nach unten drückt, so dass dieser auf einem grösseren Umschlingungswinkel die Anwickelwalze 2 und dann den Wickelkern 104 umschlingt, der unter Zwischenlage der Warenbahn 1 in Umfangskontakt mit der Anwickelwalze 2 gerät. Ausserdem schwenkt der Hefter in seine in Figur 2 gezeichnete Umschlingstellung, in der die Umschlingwalze 105 von unten die Bahn des Funktionsabschnittes durchdringt und in eine Stellung mit Zwischenraum 36 oberhalb des Wickelkerns 104 gelangt, so dass der Funktionsabschnitt den Wikkelkern zu fast dreiviertel seines Umfangs umschlingt.

Die beiden Anlagerollen 64, 65 liegen auf dem Umfang des Wickelkerns 104 unter Zwischenlage der Warenbahn an. Der Wendeschläger 52 steht, gezogen von der Zugfeder 57, in funktionsloser Stellung. Nun fährt der Messerapparat 27 in die in Figur 3 gezeichnete Schneidstellung und zerschneidet den Funktionsabschnitt 26 der Warenbahn 1.

Auf dem Wege dahin, schlägt die Betätigungsgegenschulter 55 des Messerapparates gegen die Betätigungsschulter 54 des Wendeschlägers 52 und treibt diesen gegen die Rückstellkraft der Zugfeder 57 in seine in Figur 3 gezeichnete Funktionsstellung. In dieser Funktionsstellung schlägt der Wendeschläger mit seiner Wendekante 53 zwischen der Umschlingwalze 105 und dem Wikkelkern 104 hindurch in die Kerbe 112 zwischen der Anwickelwalze 2 und dem neuen Wickelkern 104 und nimmt dabei den durch den Schneidvorgang entstandenen neuen Anfangsabschnitt 110 des neuen Abschnitts 111 der Warenbahn mit, der in diese Kerbe 112 getrieben wird. Die Tuchbahn 1 wird dabei ununterbrochen zugeführt, die Anwickelwalze 2 und die Fertigwickelwalze 3 drehen sich weiter. Durch die Drehbewegung der Anwickelwalze 2 wird die durch den Wendeschläger erzeugte Faltung 113 der Tuchbahn, und damit der neue Tuchbahnabschnitt 111, in die Kerbe 112 hineingezogen und der neue Tuchbahnabschnitt 111 auf den neuen Wickelkern 104 gewickelt. Dabei wird der Anfangsabschnitt 110 mit eingewickelt und durch Verklemmung am Wickelkern festgelegt.

Der Messerapparat 27 und der Hefter 40 weichen nun wieder in ihre funktionslose Ruhestellung zurück, wie in Figur 4 gezeichnet. Gleichzeitig wird der Wickelführer 80 um den Winkel 115 geschwenkt, so dass der volle Wickel 100 abfallen kann. Der neue Wickel 116 wird auf dem neuen Wickelkern 104 durch Anlage an der Anwickelwalze 2 angewickelt. Nun wird der Schlitten 11 A, B betätigt und fährt mit der Anwickelwalze 2 und dem Kernübergeber 67 in die in Figur 5 gezeichnete Übergabestellung, wobei der Wickel 116 in Anlage mit Anwickelwalze 2 bleibt. Der Abstand der in Übergabestellung gemäss Figur 5 befindlichen Anwickelwalze zu der Funktionswalze 3 ist kleiner als der Durchmesser eines nur angewickelten Wickels. Die Richtung der Schlittenbewegung gemäss Pfeil 117 steht im spitzen Winkel 118 gemäss Doppelpfeil zur Verbindungslinie 119 zwischen Andruckwalze 2 und Fertigwickelwalze 3 in der in Figur 4 gezeichneten Anwickelstellung des Schlittens. Die Schlittenbewegung wird so frühzeitig ausgelöst, dass mit Berücksichtigung der Grösse des Winkels 118 der angewickelte Wickel 116 noch mit Spiel über die Fertigwickelwalze 3 geschoben werden kann. Mit weiterer Zunahme des neuen Wickels 116 gewinnt dieser dann auch Berührungskontakt mit der Fertigwickelwalze 3. Die Teile befinden sich jetzt in der in Figur 5 gezeichneten Stellung. Als nächstes wird der Dorn der Kernaufnahme 73 A, B des Kernübergebers 67 zurückgezogen. Der Kernübergeber schwenkt in die in Figur 6 gezeichnete Stellung, nimmt dabei gegen Schwerkraft den Zuteiler 21 A, B mit, der die Sperrklappe 22 A, B gegen Schwerkraft öffnet, und der Dorn der Kernaufnahme 84 A, B des Wickelführers 80 wird vorgetrieben in den neuen Wickelkern 104. Der Kernübergeber geht mit seinem Dorn in Flucht zu dem am Kernmagazin 14 bereitgestellten untersten Wickelkern 20, und die Dorne des Kernübergebers 67 erfassen diesen Wickelkern. Die Teile befinden sich jetzt in der in Figur 6 gezeichneten Stellung.

Nun fährt der Schlitten 11 A, B wieder in seine Ausgangsstellung zurück, entsprechend Figur 1, und der Kernübergeber nimmt den in Bereitstellung befindlichen Wickelkern 20 mit, so dass die anderen Wickelkerne nachrutschen können. Die Teile befinden sich nun in der in Figur 1 gezeichneten Stellung, und der Wickel 116, der die Stellung des Wickels 100 aus Figur 1 eingenommen hat, wird fertiggewickelt.

Die Steuervorgänge können selbsttätig ausgelöst werden, wie dies anhand der Figur 16 nun erläutert wird. In Figur 16 sind einige Teile aus den Figuren 1 bis 15 symbolisch dargestellt, und diese Teile sind mit der gleichen Bezugsziffer bezeichnet wie in den Figuren 1 bis 15. Die in Figur 1 bis 15 der Vorrichtung vorgeordneten Teile sind links beziehungsweise oberhalb der strichpunktierten Linie 140 gezeichnet. Die einlaufende Warenbahn 1 passiert einen Codierleser 141, der in der Lage ist, eine Markierung 142 der Warenbahn zu erfassen. Diese Markierung ist angebracht an der Stelle, an der die Warenbahn getrennt werden soll. Die Warenbahn durchläuft Rollen 143, 144 die von dem Motor 145 angetrieben werden. Dieser Motor treibt einen Impulsgeber 146, dessen Impulsfolge ein Mass für die Länge der durchgelaufenen Warenbahn ist. Diese Pulsfolge und auch das Ausgangssignal des Codierlesers 141 gelangen in einen Rechner 147. Mit 148 ist eine Tänzeranordnung bezeichnet, mit der ständig die Spannung der Warenbahn 1 gemessen wird. Ein Fühler 149 gibt ein von der Spannung abhängiges Signal an ein Steuergerät 150. Das Steuergerät 150 ist über ein Justierglied 151 an den Rechner 147 gekuppelt. Mit dem Antriebsmotor der Anwickelwalze 2 wird ein Impulsgeber 153 angesteuert, dessen Impulsfolge von den Umdrehungen der Anwickelwalze abhängig ist. Diese Impulsfolge gelangt in das Steuergerät 150. Vom Rechner und vom Steuergerät werden die Antriebsmotoren 4, 5 und der Hydraulikzylinder 30 A, B angetrieben.

In Abänderung des dargestellten Ausführungsbeispiels können die Antriebsmotoren für die Anwickelwalze und die Fertigwickelwalze auch innerhalb der betreffenden Walze untergebracht sein. Eine entsprechende Anwickelwalze ist in Figur 17 dargestellt und mit 160 bezeichnet. Diese Anwickelwalze ist drehbar in Kugellagern 161, 162 auf einer nicht drehbaren Achse 163 gelagert. Auf der Achse steckt verdrehfest innerhalb der Anwickelwalze 160 der Antriebsmotor 164, der über ein Getriebe 165, das ebenfalls im Inneren der Anwickelwalze 160 untergebracht ist, die Anwickelwalze antreibt. Die elektrische Stromzufuhr erfolgt durch die hohl ausgebildete Achse 163, ausgehend von dem ausserhalb angeordneten Stromkasten 166.

## Patentansprüche

1. Vorrichtung zum Aufwickeln einer kontinuierlich zugeführten, flexiblen Warenbahn (1) auf einzeln nacheinander zugeführte Wickelkerne (16-20)
mit einer Anwickelwalze (2), über deren Umfang die Warenbahn eingeführt wird, und einer Fertigwickelwalze (3), die beide gleichsinnig mit gleicher Umfangsgeschwindigkeit angetrieben werden,
mit einem Kernmagazin (14)
mit einem Kernübergeber (67), durch den ein jeweils im Kernmagazin bereitgestellter Kern in eine Anwickelposition in Umfangsberührung mit der Anwickelwalze gebracht wird,
mit einem Wickelführer (80) durch den ein angewickelter Wickel in eine Fertigwickelposition in Umfangsberührung mit der Fertigwickelwalze gebracht wird,
mit einem Messerapparat (27) zum Durchtrennen der Warenbahn, der auf einen zwischen der Anwickelwalze und der Fertigwickelwalze gespannt geführten Funktionsabschnitt (26) der Warenbahn ansetzbar ist,
mit einer der Anwickelwalze zugeordneten Einrichtung zum Festlegen des Anfangs eines neuen Warenbahnabschnittes um einen neuen Wickelkern, welcher eine lose drehbar gelagerte Umschlingwalze (105) aufweist, die aus einer zurückgezogenen unwirksamen, auf der dem Kernmagazin (14) abgekehrten Seite des Funktionsabschnittes (26) gelegenen Ruhestellung in eine Umschlingstellung schwenkbar ist, in der sie den Funktionsabschnitt zu einer Umschlingung des anzuwickelnden Wickelkerns (104) um mehr als 180 Grad umlenkt, und
mit einem Wendeschläger (52), der eine sich über die ganze Warenbahnbreite erstreckende Wendekante (53) hat und aus einer zurückgezogenen unwirksamen Ruhestellung kurzzeitig in eine Wendestellung verstellbar ist, in der er in Verlängerung der Umschlingung des anzuwickelnden Wickelkerns die Warenbahn (1) in den Spalt (112) zwischen der Anwickelwalze (2) und dem anzuwickelnden Wickelkern (104) einkeilend schlägt und dabei synchronisiert zum Messerapparat (27) betätigt wird, so dass er auf einen Anfangsabschnitt (110) des gerade abgetrennten neuen Warenbahnabschnitts (111) einwirkt, dadurch gekennzeichnet, dass die Einrichtung zum Festlegen des neuen Warenbahnabschnittes einen Hefter (40) mit einem um eine stationäre Achse schwenkbaren, doppelten Hefterarm (51) aufweist, an dessen freien Enden die Umschlingwalze (105) gelagert ist, und an dem im mittleren Bereich schwenkbar der Wendeschläger (52) gelagert ist.

2. Vorrichtung nach Anspruch 1, dadurch gekennzeichnet, dass der Wendeschläger (52) eine Betätigungsschulter (54) aufweist, mit der er bei in Umschlingstellung befindlicher Umschlingwalze (105) in die Bahn einer Betätigungsgegenschulter (55) des Messerapparates (27) ragt und von der der Wendeschläger (52) beim Einfahren des Messerapparates (27) in die Schneidstellung gegen eine Rückstellkraft schlagartig und kurzzeitig in seine Wendestellung getrieben wird.

3. Vorrichtung nach Anspruch 1 oder 2, gekennzeichnet durch ein oder zwei drehbare, am Hefterarm (51) gelagerte Anlagerollen (64, 65), die bei in Umschlingstellung befindlicher Umschlingwalze (105) an dem Warenabschnitt rollend anliegen, der den anzuwickelnden Wickelkern (104) umschlingt.

4. Vorrichtung nach einem der vorhergehenden Ansprüche, dadurch gekennzeichnet, dass ein Kernübergeber (72) zusammen mit der Anwickelwalze (2) auf einem Schlitten (11) gelagert ist und dass der Schlitten auf einer geradlinigen Schlittenführung (8) verschiebbar ist aus einer Anwickelstellun^{g}, in der der Abstand zwischen Anwickelwalze (2) und Fertigwickelwalze (3) grösser ist als der Durchmesser eines nur angewickelten Wickels zuzüglich der Arbeitsbreite des Messerapparates (27), in eine Übergabestellung, in der der Abstand zwischen der Anwickelwalze und der Fertigwickelwalze kleiner ist als der Durchmesser eines nur angewickelten Wickels.

5. Vorrichtung nach einem der vorhergehenden Ansprüche, dadurch gekennzeichnet, dass der Kernübergeber (72) ein schwenkbar gelagerter Doppelhebel ist, der an seinen freien Enden an-und absetzbare Kernaufnahmen (73) für die Enden des Wickelkerns (104) aufweist.

6. Vorrichtung nach einem der vorhergehenden Ansprüche, dadurch gekennzeichnet, dass der Wickelführer (80) eine schwenkbar gelagerte, doppelt ausgeführte Wickelführerschiene (81) aufweist, auf der ein Wickelführerschlitten (83) verschieblich ist, der eine an- und absetzbare Kernaufnahme (84) für die freien Enden des Wikkelkerns (104) aufweist.

7. Vorrichtung nach Anspruch 5 oder 6, dadurch gekennzeichnet, dass in Übergabestellung des Schlittens (11) der Kernübergeber (67) mit seiner Kernaufnahme (73) inGegenüberstellung mit der Kernaufnahme (84) des Wickelführers (80) gerät zur Übergabe des angewickelten Wikkelkerns (104) an diesen Wickelführer.

8. Vorrichtung nach einem der Ansprüche 5, 6 und 7, dadurch gekennzeichnet, dass ein Wickelkern (104) ein hohles Rohr mit offenen Enden ist und dass die Kernaufnahmen (73, 84) axial verstellbare Dorne aufweisen, die formschlüssig in die offenen Enden des Wickelkerns (104) passen.

## Revendications

1. Dispositif pour enrouler une pièce de tissu en mouvement amenée continuellement (1) sur noyaux de bobinage amenés successivement et individuellement (16-20),
avec un rouleau d'enroulage (2) sur la circonférence duquel la pièce de tissu est mise en place et avec un rouleau finissant l'enroulement (3) que sont tout deux commandés en même sens à une vitesse circonférentielle égale,
avec un magasin de noyaux de bobinage (14),
avec un transmetteur de noyaux (67) par lequel un noyau chaque fois en position d'attente dans le magasin de noyaux est mis dans une position d'enroulage en contact circonférentiel avec le rouleau d'enroulage,
avec un guide d'enroulement (80) par lequel un rouleau commençant est mis dans une position finissant l'enroulement en contact circonférentiel avec le rouleau finissant l'enroulement,
avec un mécanisme à couteaux (27) pour séparer la nappe de tissu, lequel est remettable à une section de fonction (26) de la nappe de tissu amenée en tension entre le rouleau d'enroulage et le rouleau finissant l'enroulement,
avec un dispositif de fixage du commencement d'une section de la nappe de tissu autour un noyau de bobinage nouveau, coordonné au rouleau d'enroulage, lequel présente un rouleau d'enroulement (105) logé pivotant mobilement, orientable d'une position de repos retirée et inactive, logée sur le côté opposé au magasin de noyaux de bobinage (14) de la section de fonction (26) dans une position d'enroulement, dans laquelle il renverse la section de fonction pour plus de 180° pour enrouler le noyau de bobinage (104) et
avec un dispositif de tournage (52), que-possède un chant de tournage (53) s'étendant sur la largeur entière de la nappe de tissu et lequel est ajustable temporairement d'une position de repos retirée et inactive dans une position de tournage, dans laquelle il bat en prolongation d'enroulement du noyau de bobinage à enrouler avec des coins la nappe de tissu (1 ) dans la gente (112) entre le rouleau d'enroulement (2) et le noyau de bobinage à enrouler (104) et à cela est actionné synchrone au mécanisme à couteaux (27) de sorte qu'il influe sur une section initiale (110) de la section de la nappe de tissu nouvelle justement tronçonnée, caractérisé par là que le dispositif pour fixer la section nouvelle de la nappe de tissu possède une agrafeuse (40) avec un bras d'agrafage double (51 ) pivotant autour un axe fixe, à les extrémités libres de celui (le bras d'agrafage) est logé le rouleau d'enroulement (105) et au milieu duquel est logé pivotant le dispositif de tournage (52).

2. Dispositif selon brevet 1, caractérisé par le fait, que le dispositif de tournage (52) présente un épaulement d'actionnement (54) avec lequel il sait dans la voie d'un épaulement d'actionnement opposé (55) du mécanisme à couteaux (27) le rouleau d'enroulement (105) étant en position d'enroulement, et par lequel le dispositif de tournage (52) au positionnement du mécanisme à couteaux (27) dans la position de coupage, est poussé brusquement et pour courte durée dans sa position de tournage contre une force de rappel.

3. Dispositif selon brevet 1 ou 2, caractérisé par un ou deux bobines collées (64, 65) pivotantes, logées au bras d'agrafage (51) que avec le rouleau d'enroulement (105) en position d'enroulement, collent en roulant à la section de la nappe de tissu, que enroule le noyau de bobinage (104) à enrouler.

_{'} 4. Dispositif selon un des brevets précédents, caractérisé par le fait qu'un transmetteur du noyau (72) et logé avec le rouleau d'enroulement (2) sur un glissoir (11) et que le glissoir est déplaçable sur un guidage du glissoir (8) à ligne droite d'une position d'enroulement dans laquelle la distance entre le rouleau d'enroulement (2) et le rouleau finissant l'enroulement (3) est plus large que le diamètre d'un rouleau seulement commencé plus la largeur de travail du mécanisme à couteaux (27), dans une position de transfer, dans laquelle la distance entre le rouleau d'enroulement (2) et le rouleau finissant l'enroulement (3) est plus courte que le diamètre d'un rouleau seulement commencé.

5. Dispositif selon un des brevets précédents, caractérisé par le fait, que le transmetteur du noyau (72) est un double levier logé pivotant, que présente à ses extrémités libres des raccordements de noyau (73) remettables et déposables pour les extrémités du noyau de bobinage (104).

6. Dispositif selon un des brevets précédents, caractérisé par le fait que le guide d'enroulement (80) présente un rail du guide d'enroulement (81) construit en double et logé pivotant, sur lequel est déplaçable un curseur de guidage d'enroulement (83) que présente un raccordement de noyau (84) remettable et déposable pour les extrémités libres du noyau de bobinage (104).

7. Dispositif selon brevets 5 ou 6, caractérisé par cela que dans la position de transfer du glissoir (11) le transmetteur du noyau (67) arrive avec son raccordement de noyau (73) en face du raccordement de noyau (84) du guide d'enroulement (80) pour délivrer le noyau de bobinage commencé (104) à ce guide d'enroulement.

8. Dispositif selon un des brevets 5, 6, et 7, caractérisé par le fait qu'un noyau de bobinage (104) est un tube à les extrémités ouvertes et que les raccordement de noyau (73, 84) présentent des broches ajustables axialement, que sont à la mesure en fermeture du moule pour les extrémités ouvertes du noyau de bobinage (104).

## Claims

1. Device for winding a continuously fed, continuous length of flexible material onto individual, successively fed cores (16-20), with a take-up roller (2), across the extent of which the material is fed in, and a finishing roller (3), which are both driven in the same direction of rotation at the same circumferential speed,
with a magazine feeder attachment for cores (14),
with a core transfer arrangement (67), by means of which a core that is placed in readiness in the core magazine is brought into a winding-on position in peripheal contact with the take-up roller,
with a roll guide (80), by means of which the partially wound core is brought into a finishing- off position in peripheal contact with the finishing roller,
with a cutting mechanism (27) for cutting the length of material which can be applied to a functional section (26) of the length of material between the take-up roller and the finishing roller,
with a device (40) that is associated to the take-up roller for fixing the start of a new section of the length of material round a new core, which features a freely rotatable winding roller (105), which can be swung from a withdrawn, idle position on the side of the functional section (26) that is turned away from core magazine (14) into a winding-round position, in which it deflects the functional section through more than 180 degrees and wraps it round the core to be wound (104) and
with a turning arm (52) having a turning edge (53) that extends across the complete width of the length of material and can be moved for a brief interval from a withdrawn, ineffective idle position, into a turning position, whereby it, in extension of the wrap of the core to be wound, wedges the length of material (1) into the gap (112) between the take-up roller (2) and the core to be wound (104) and is actuated synchronously with the cutting mechanism (27), so that it acts on an initial section (110) of the new section of the length of material (111) that has just been cut, wherein the device for holding the new section of the length of material in position features a fixing arrangement (40) with a double fixing arm (51) that can be pivoted round a fixed axle, on the free ends of which the winding roller (105) is mounted, and on which, in the middle area, the turning arm (52) is pivot-mounted.

2. Device according to Claim 1, wherein the turning arm (52) features an actuating shoulder (54) with which it, when the winding roller (105) is in the winding-round position, projects into the path of a counter-actuating shoulder (55) of the cutting mechanism (27), which, when the cutting mechanism (27) is driven into the cutting, position drives the turning arm (52) instantaneously and against spring resistance into the turning position.

3. Device according to Claim 1 or 2, wherein there are one or two rotatable laying rollers (64, 65) mounted on the fixing arrangement arm (51), which, when the winding roller (105) is in the winding-round position are applied to the section of material that wraps round the core to be wound (104), whereby the turn.

4. Device according to any of the preceding claims, wherein the core transfer arrangement (72) is mounted together with the take-up roller (2) on a carriage (11) and wherein the carriage can be moved on a straight carriage guide (8) from a winding-on position, in which the distance between the take-up roller (2) and the finishing roller (3) is larger than the diameter of the partially wound roll plus the working width of the cutting mechanism (2), into a transfer position, in which the distance between the take-up roller and the finishing roller is less than the diameter of a partially wound roll.

5. Device according to any of the preceding claims, wherein the transfer (72) is a pivot-mounted double lever featuring core pick-ups (73) that can be applied or withdrawn, on its free ends for the ends of the core (104).

6. Device according to any of the preceding claims, wherein the roll guide (80) features a swivel-mounted, double roll guide rail (81), on which the roll guide carriage (83) can be moved, and a core pick-up (84) that can be applied or withdrawn for the free ends of the core (104).

7. Device according to Claims 5 or Claim 6, wherein in the transfer position of the carriage (11) the core transfer (67) with its core pick-up (73) is positioned in front of the core pick-up (84) of the roll guide (80) for the transfer of the partially wound core (104) to this roll guide.

8. Device according to Claims 5, Claims 6 or Claims 7, wherein a core (104) is a hollow tube with open ends and wherein the core pick-ups (73, 84) feature axially adjustable mandrels, which fit form-locking into the open ends of the core (104).
